# EUROPÄISCHE PATENTSCHRIFT

(11) **EP 3 895 259 B1**
(45) Veröffentlichungstag und Bekanntmachung des Hinweises auf die Patenterteilung: **30.08.2023**
(21) Anmeldenummer: 19812703.7
(22) Anmeldetag: 15.11.2019
(51) Int. Cl.: H01R 39/38, H01R 43/00, H01R 43/14, H01R 39/41

(54) **BÜRSTENMODUL UND VERFAHREN ZUR MONTAGE**
BRUSH MODULE AND ASSEMBLY METHOD
MODULE DE BALAIS ET PROCÉDÉ DE MONTAGE CORRESPONDANT

(30) Priorität: 13.12.2018 DE 102018132050
(43) Veröffentlichungstag der Anmeldung: 20.10.2021
(73) Patentinhaber: Schunk Carbon Technology GmbH, 4822 Bad Goisern (AT)
(72) Erfinder: KAIN, Ludwig, 4822 Bad Goisern (AT)
(74) Vertreter: advotec.
(86) Internationale Anmeldenummer: PCT/EP2019/081423
(87) Internationale Veröffentlichungsnummer: WO 2020/120067

(56) Entgegenhaltungen:
- EP-A2- 0 195 929
- DE-A1- 3 328 683
- US-A- 2 947 895

## Beschreibung

Die Erfindung betrifft ein Bürstenmodul sowie ein Verfahren zur Montage eines Bürstenmoduls für eine elektrische Maschine, insbesondere Elektromotor, wobei das Bürstenmodul zumindest eine Bürste zur elektrischen Kontaktierung eines Schleifrings der Maschine aufweist, wobei das Bürstenmodul eine Montagevorrichtung und einen Bürstenhalter zur Aufnahme und Halterung der Bürste aufweist, wobei die Montagevorrichtung als ein U-förmiger Blechwinkel ausgebildet ist, der den Bürstenhalter übergreift, wobei der Blechwinkel seitlich abstehende Befestigungslaschen zur Befestigung des Bürstenhalters an einer Montagefläche aufweist. US 2 947 895 A offenbart ein Bürstenmodul mit diesen Merkmalen gemäß des Oberbegriffs von Anspruch 1.

Derartige Bürstenmodule sind aus dem Stand der Technik hinreichend bekannt und dienen regelmäßig zur Positionierung und Befestigung einer Bürste an beispielsweise einem Schleifring oder einem Kommutator eines Elektromotors. Die Bürste, welche beispielsweise eine Kohlenstoffbürste sein kann, ist dann in einem Bürstenhalter angeordnet, wobei der Bürstenhalter die Bürste an ihren Längsseiten im Wesentlichen umgibt. Die Bürste ist in dem Bürstenhalter längsbeweglich aufgenommen und wird in Richtung auf den Schleifring mit einer Federkraft beaufschlagt, sodass die Bürste an den Schleifring zur Herstellung einer elektrischen Kontaktverbindung angedrückt wird.

Die Montagevorrichtung dient im Wesentlichen zur Vereinfachung einer Montage des Bürstenhalters an der elektrischen Maschine. Die Montagevorrichtung ist aus einem U-förmigen Blechwinkel ausgebildet, der den Bürstenhalter übergreift und zwei seitlich abstehende Befestigungslaschen aufweist. Der Bürstenhalter ist demnach in den U-förmigen Blechwinkel im Wesentlichen spielfrei eingesetzt, sodass eine Fixierung des Bürstenhalters mit dem U-förmigen Blechwinkel in Art einer Schelle an der elektrischen Maschine benachbart an den Schleifring möglich ist. Die Befestigungslaschen können zur Fixierung bzw. Montage des Bürstenhalters mittels Schrauben mit der elektrischen Maschine bzw. einer Montagefläche, auf der der Bürstenhalter und die Befestigungslaschen aufliegen, verschraubt werden.

Nachteilig bei den bekannten Bürstenmodulen ist, dass die Bürste aus dem Bürstenhalter durch die Beaufschlagung der Federkraft stets herausgedrückt wird und daher eine Montage des Bürstenhalters an der elektrischen Maschine schwierig ist. So ist eine genaue Positionierung des Bürstenhalters mittels der in die Befestigungslaschen einzusetzenden Schrauben aufgrund der durch die Anlage der Bürste an dem Schleifring bewirkten Federkraft erschwert. Weiter ist es bekannt, die Bürste mit Befestigungsmitteln in einer Rückhalteposition in dem Bürstenhalter zu arretieren, um eine Montage des Bürstenmoduls mit Schrauben an der elektrischen Maschine bzw. dem Schleifring zu erleichtern. Nachteilig ist jedoch, dass nach der Montage diese Befestigungsmittel entfernt werden müssen bzw. die Bürste in einem weiteren Arbeitsschritt so freigegeben werden muss, dass die Bürste in einer Kontaktposition am Schleifring anliegen kann.

Der vorliegenden Erfindung liegt daher die Aufgabe zugrunde, ein Bürstenmodul und ein Verfahren zur Montage eines Bürstenmoduls vorzuschlagen, das eine einfachere Montage des Bürstenmoduls ermöglicht.

Diese Aufgabe wird durch ein Bürstenmodul mit den Merkmalen des Anspruchs 1, eine elektrische Maschine mit den Merkmalen des Anspruchs 13 und ein Verfahren zur Montage eines Bürstenmoduls mit den Merkmalen des Anspruchs 14 gelöst.

Das erfindungsgemäße Bürstenmodul für eine elektrische Maschine, insbesondere Elektromotor, weist zumindest eine Bürste zur elektrischen Kontaktierung eines Schleifrings der Maschine auf, wobei das Bürstenmodul eine Montagevorrichtung und einen Bürstenhalter zur Aufnahme und Halterung der Bürste aufweist, wobei die Montagevorrichtung als ein U-förmiger Blechwinkel ausgebildet ist, der den Bürstenhalter übergreift, wobei der Blechwinkel seitlich abstehende Befestigungslaschen zur Befestigung des Bürstenhalters an einer Montagefläche aufweist, wobei in dem Bürstenhalter eine Durchgrifföffnung ausgebildet ist, wobei in die Durchgrifföffnung eine an einer Befestigungslasche des Blechwinkels ausgebildete Haltelasche eingreift und die Bürste in einer Rückhalteposition in dem Bürstenhalter formschlüssig haltert, wobei die Befestigungslasche mit der Haltelasche relativ zu der Montagefläche des Bürstenhalters um einen Winkel α geneigt ausgebildet ist, wobei die Befestigungslasche zur Anlage an der Montagefläche um den Winkel α neigbar ausgebildet ist, wobei bei einer Neigung um den Winkel α die Haltelasche die Bürste freigeben und die Bürste in eine Kontaktposition bewegen kann.

Das Bürstenmodul für die rotierende elektrische Maschine weist demnach den Bürstenhalter auf, der in Art eines Schafts ausgebildet ist und die Bürste bzw. Kohlebürste längsbeweglich aufnimmt. Der Bürstenhalter ist von der Montagevorrichtung bzw. dem U-förmigen Blechwinkel zur Montage des Bürstenhalters an der elektrischen Maschine in Art einer Klammer umgeben, sodass der Bürstenhalter auf der Montagefläche an der elektrischen Maschine aufliegt. Die Befestigungslaschen sind dabei so seitlich an dem U-förmigen Blechwinkel angeordnet, dass diese bezogen auf eine Längsachse des Blechwinkels von diesem in jeweils entgegengesetzte Richtungen seitlich auskragen. In einem befestigten Zustand bzw. einer Montagekonfiguration des Bürstenmoduls liegen die Befestigungslaschen zusammen mit dem Bürstenhalter an der Montagefläche an bzw. sind in einer gemeinsamen Montageebene angeordnet. Der Bürstenhalter ist weiter so ausgebildet, dass an zumindest einer Befestigungslasche des Blechwinkels die Haltelasche ausgebildet ist, die wiederum in die Durchgrifföffnung des Bürstenhalters eingreift. Die Haltelasche haltert dabei die Bürste in der Rückhalteposition im Bürstenhalter derart, dass die Bürste nicht weit aus dem Bürstenhalter herausragt und bei einer Montage an einer elektrischen Maschine hinderlich sein könnte.

Die Befestigungslasche ist mit der Haltelasche relativ zu der Montagefläche bzw. zu der Montageebene um den Winkel α geneigt ausgebildet. Das heißt, bei einem Auflegen des Bürstenmoduls auf die Montagefläche an der elektrischen Maschine liegt zumindest die Befestigungslasche mit der Haltelasche nicht an der Montagefläche an, sondern steht von dieser vielmehr entsprechend der Neigung des Winkels α ab. Zwischen der Montagefläche und der betreffenden Befestigungslasche ist dann ein keilförmiger, freier Raum ausgebildet. Bei einem Befestigen der Befestigungslaschen der elektrischen Maschine durch beispielsweise Verschrauben wird die Befestigungslasche mit der Haltelasche dann zwangsläufig an die Montagefläche angedrückt, sodass alle Befestigungslaschen in der Montageebene liegen. Die Befestigungslasche mit der Haltelasche wird folglich um den Winkel α verschwenkt, wobei die Haltelasche dann die Bürste in der Rückhalteposition freigeben kann. Die Bürste kann somit in einem Arbeitsgang mit dem Befestigen des Bürstenmoduls an der elektrischen Maschine freigegeben und in eine Kontaktposition überführt werden, ohne dass besondere Befestigungsmittel an der Bürste entfernt werden müssten. Eine Montage des Bürstenmoduls kann so wesentlich vereinfacht werden.

Erfindungsgemäß ist die Befestigungslasche zur Anlage an der Montagefläche um den Winkel α neigbar ausgebildet, wobei bei einer Neigung um den Winkel α die Haltelasche die Bürste freigeben und die Bürste in eine Kontaktposition bewegen kann. Die Haltelasche kann dann unmittelbar an die Befestigungslasche gekoppelt sein, sodass die Haltelasche einer Schwenkbewegung der Befestigungslasche folgt. Die Haltelasche haltert dann die Bürste nicht mehr formschlüssig bzw. gibt die Bürste frei. Prinzipiell kann es auch vorgesehen sein, dass jede der Befestigungslaschen eine Haltelasche aufweist, die dann in eine jeweilige Durchgrifföffnung in den Bürstenhalter eingreift. Wesentlich ist eine Neigung der Befestigungslasche relativ zu der Montagefläche, die so beschaffen sein kann, dass bei einer Montage die Neigung beseitigt werden muss bzw. eine Bewegung der Haltelasche für die Montage erforderlich wird. Vorzugsweise ist jedoch vorgesehen, nur eine Befestigungslasche mit der Haltelasche auszubilden. Die gegenüberliegende Befestigungslasche kann dann ohne eine entsprechende Neigung gegenüber einer Montagefläche ausgebildet oder um einen Winkel β geneigt sein.

Besonders vorteilhaft ist es, wenn der Winkel α 5° bis 50° beträgt. Je nach Ausbildung der Haltelasche und der Bürste kann der Winkel α dann so bemessen sein, dass durch ein Verschwenken der betreffenden Befestigungslasche um den Winkel α die Haltelasche um einen Weg bewegt wird, der zur Freigabe der Bürste erforderlich ist.

In den Befestigungslaschen können jeweils Durchgangsöffnungen für eine Schraube ausgebildet sein. Die Durchgangsöffnungen können in Art einer Bohrung, eines Langlochs oder eines Schlitzes ausgebildet sein. Wesentlich ist, dass die Durchgangsöffnungen von einer Schraube oder auch einem anderen Befestigungsmittel, wie beispielsweise einem Niet oder dergleichen, durchsetzt werden können. So ist es dann möglich, das Bürstenmodul kraft- und/oder formschlüssig an der elektrischen Maschine sicher zu befestigen. Wenn die Durchgangsöffnungen mit einem ausreichenden Spiel ausgebildet sind, ist auch eine Feinjustierung des Bürstenmoduls in der Montageposition möglich. Mit einer Schraube kann dann auch die Befestigungslasche mit der Haltelasche bei einem Anziehen der Schraube so verformt werden, dass die Befestigungslasche um den Winkel α geneigt wird.

Besonders vorteilhaft ist es, wenn die Befestigungslasche, die die Haltelasche aufweist, mit dem U-förmigen Blechwinkel über ein biegbares Scharnier verbunden ist. Die Befestigungslasche kann dann integral mit dem U-förmigen Blechwinkel ausgebildet sein, ohne dass eine besondere Anordnung bzw. Befestigung der Befestigungslasche an dem U-förmigen Blechwinkel erforderlich wäre. Das biegbare Scharnier kann dann von dem U-förmigen Blechwinkel bzw. der Befestigungslasche selbst ausgebildet sein. Auch kann die Haltelasche von der Befestigungslasche selbst ausgebildet sein. Ein derartiger Blechwinkel kann einfach durch Ausstanzen und Biegen von Blech kostengünstig hergestellt werden.

Das Scharnier kann durch eine Materialschwächung in einer Biegekante am Blechwinkel ausgebildet sein. Eine Materialschwächung kann beispielsweise eine Einkerbung, eine Ausnehmung oder eine Durchgangsöffnung in dem Blech sein. So kann die Materialschwächung ein Langloch sein, welches entlang der Biegekante verläuft, sodass ein Verschwenken der Befestigungslasche an der Biegekante ohne großen Kraftaufwand möglich ist. Überdies kann so auch eine unerwünschte Verformung des U-förmigen Blechwinkels bzw. der Befestigungslasche an anderen Stellen verhindert werden.

Der Bürstenhalter kann eine Aufnahmehülse, in der die Bürste längsverschieblich gehaltert ist, und eine Federeinrichtung aufweisen, wobei die Federeinrichtung dann so ausgebildet sein kann, dass sie eine Andrucckraft in Richtung einer Längsachse der Aufnahmehülse auf die Bürste ausübt, wobei die Durchgrifföffnung in der Aufnahmehülse ausgebildet sein kann. Die Aufnahmehülse kann dann einen Aufnahmeraum für die Bürste ausbilden, in dem die Bürste eingesetzt ist und von seitlichen Wandlungen der Aufnahmehülse in der Richtung der Längsachse geführt wird. Die Andruckkraft kann von der Federeinrichtung im Bereich eines Kontaktendes der Bürste auf diesem bewirkt werden. Die Federeinrichtung kann von einer Rollbandfeder, Spiralfeder oder einer Blattfeder ausgebildet sein. In einer besonders einfachen Ausführungsform kann eine als Druckfeder ausgebildete Spiralfeder in die Aufnahmehülse eingesetzt sein.

Weiter kann die Bürste mit einer in Richtung einer Längsachse der Bürste verlaufenden Nut ausgebildet sein, in die die Haltelasche eingreifen kann, wobei die Nut an einem proximalen Ende der Bürste einen Absatz ausbilden kann, wobei die Haltelasche zusammen mit dem Absatz einen hinteren Anschlag für die Bürste ausbilden kann. Die Nut kann demnach entlang der Bürste in dieser ausgebildet sein, ohne durchgängig in dieser zu verlaufen. Wenn die Nut nicht ganz bis zu dem proximalen Ende der Bürste ausgebildet ist, verbleibt ein Absatz an dem Ende der Nut, der durch die Anlage an der Haltelasche eine formschlüssige Halterung der Bürste in dem Bürstenhalter ermöglicht. Alternativ ist es auch möglich, die Nut in Art einer Ausnehmung auszubilden, die alleine für einen Eingriff der Haltelasche dient. Beim Verschwenken der Haltelasche wird eine Freigabe der Bürste dadurch möglich, dass die Haltelasche aus der Nut bzw. der Ausnehmung herausbewegt wird.

An einem distalen Ende des Bürstenhalters kann eine Führungslasche ausgebildet sein, die in die Nut eingreift, wobei die Führungslasche zusammen mit dem Absatz einen vorderen Anschlag für die Bürste ausbildet. Die Führungslasche kann in Art einer Sicke in einer Wandung des Bürstenhalters ausgebildet sein, wobei die Sicke dann in die Nut eingreift. Der von der Nut ausgebildete Absatz gelangt dann bei einer Längsbewegung der Bürste aus dem Bürstenhalter heraus an der Führungslasche zur Anlage, wenn die Bürste nahezu vollständig aus dem Bürstenhalter herausbewegt ist. Dies kann beispielsweise dann der Fall sein, wenn die Bürste durch abrasiven Abtrag weitestgehend aufgebraucht ist. Durch die Ausbildung des vorderen Anschlags kann verhindert werden, dass die Bürste aus dem Bürstenhalter herausfällt.

Der Bürstenhalter kann eine Positionierausnehmung aufweisen, in die eine von dem Blechwinkel ausgebildete Positionierlasche eingreift. An dem U-förmigen Blechwinkel kann demnach eine weitere Lasche ausgebildet sein, die formschlüssig in die Positionierausnehmung eingreift und so eine genaue Positionierung des Bürstenhalters relativ zu dem U-förmigen Blechwinkel ermöglicht. Eine Montage von Bürstenhalter und U-förmigem Blechwinkel ist dann einfach durch Zusammenstecken möglich, ohne dass eine besondere Ausrichtung in der gewünschten Relativposition erforderlich ist. Umgekehrt kann der Blechwinkel die Positionierausnehmung und der Bürstenhalter die Positionierlasche aufweisen. Auch können mehrere Positionierausnehmungen vorgesehen sein, sodass eine Positionierung in verschiedenen, vorbestimmten Positionen möglich wird.

Die Positionierausnehmung kann von der Durchgrifföffnung ausgebildet sein. Vorteilhaft kann die Durchgrifföffnung so ausgebildet sein, dass die Positionierlasche in die Durchgrifföffnung eingreift. Die Positionierlasche ist dann insbesondere so ausgebildet, dass sie nicht mit der Bürste in Kontakt gelangt. Auch ist wesentlich, dass die Positionierlasche nicht mit der Befestigungslasche direkt verbunden ist, da sonst eine Bewegung der Positionierlasche bei einer Montage möglich wäre. Auch kann die Durchgrifföffnung so groß ausgebildet sein, dass die Positionierlasche und die Haltelasche in diese eingreifen können.

Der Blechwinkel kann seitlich abstehende, relativ zueinander parallel angeordnete Positionierlaschen zum Befestigen des Bürstenhalters an parallelen Seitenflächen eines die Montagefläche ausbildenden Trägers aufweisen. Die Positionierlaschen können in ihrem Relativabstand so bemessen sein, dass der Bürstenhalter bzw. der Blechwinkel an dem Träger aufgesteckt und unter Ausbildung einer Federspannung zwischen den Positionierlaschen fixierbar ist. Das Bürstenmodul kann an dem Träger so einfach vorpositioniert werden, was eine Montage des Bürstenmoduls erleichtert. Ein Festhalten des Bürstenmoduls oder auch ein genaueres Ausrichten desselben ist dann bei einer manuellen Montage nicht mehr zwangsläufig erforderlich. Ein Eindrehen von Schrauben in den Träger bzw. die Montagefläche wird so wesentlich vereinfacht.

In einer bevorzugten Ausführungsform ist der Bürstenhalter aus Blech ausgebildet. Die Durchgrifföffnung kann dann einfach durch Stanzen ausgebildet sein. Weiter kann der schaftförmige Bürstenhalter durch Biegen des Blechs kostengünstig hergestellt werden.

Die erfindungsgemäße elektrische Maschine, insbesondere Elektromotor, weist daher ein erfindungsgemäßes Bürstenmodul auf. Durch die vereinfachte Montage des Bürstenmoduls wird die elektrische Maschine kostengünstiger herstellbar.

Bei dem erfindungsgemäßen Verfahren zur Montage eines Bürstenmoduls an einer elektrischen Maschine, insbesondere Elektromotor, erfolgt mit zumindest einer Bürste des Bürstenmoduls eine elektrische Kontaktierung eines Schleifrings der Maschine, wobei die Bürste in einem Bürstenhalter des Bürstenmoduls aufgenommen und gehaltert wird, wobei eine Montagevorrichtung des Bürstenmoduls als ein U-förmiger Blechwinkel ausgebildet wird, der den Bürstenhalter übergreift, wobei der Blechwinkel mit seitlich abstehenden Befestigungslaschen ausgebildet wird, wobei der Bürstenhalter an einer Montagefläche mittels der Befestigungslaschen befestigt wird, wobei in dem Bürstenhalter eine Durchgrifföffnung ausgebildet wird, wobei in die Durchgrifföffnung eine an einer Befestigungslasche des Blechwinkels ausgebildete Haltelasche eingreift und die Bürste in einer Rückhalteposition in dem Bürstenhalter formschlüssig haltert, wobei die Befestigungslasche mit der Haltelasche relativ zu der Montagefläche des Bürstenhalters um einen Winkel α geneigt ausgebildet wird, wobei die Befestigungslasche um den Winkel α geneigt und zur Anlage an der Montagefläche gebracht wird, wobei bei der Neigung um den Winkel α die Haltelasche die Bürste freigibt und die Bürste in eine Kontaktposition bewegt wird. Zu den Vorteilen des erfindungsgemäßen Verfahrens wird auf die Vorteilsbeschreibung der erfindungsgemäßen Vorrichtung verwiesen.

Erfindungsgemäß wird die Befestigungslasche um den Winkel α geneigt und zur Anlage an der Montagefläche gebracht, wobei bei der Neigung um den Winkel α die Haltelasche die Bürste freigibt und die Bürste in eine Kontaktposition bewegt wird. Bei der beispielsweisen Befestigung der Befestigungslasche an der Montagefläche mittels einer Schraube wird die Befestigungslasche um den Winkel α so verschwenkt, dass die Befestigungslasche in die Montageebene gelangt, wobei durch das Verschwenken der Befestigungslasche die Haltelasche gleichfalls um den Winkel α verschwenkt und aus der Durchgrifföffnung heraus so weit bewegt wird, dass die Bürste nicht mehr formschlüssig in dem Bürstenhalter bzw. in der Rückhalteposition von der Haltelasche gehaltert ist. Die Bürste kann sich nun aus dem Bürstenhalter herausbewegen, vorzugsweise so weit, dass die Bürste in die Kontaktposition an dem Schleifring gelangt. Folglich wird mit der Montage des Bürstenmoduls an der Montagefläche der elektrischen Maschine die Bürste gleichfalls entsichert bzw. freigegeben, ohne dass ein weiterer Arbeitsschritt notwendig wäre.

Weitere Ausführungsformen des Verfahrens ergeben sich aus den Merkmalsbeschreibungen der auf den Vorrichtungsanspruch 1 zurückbezogenen Unteransprüche.

Nachfolgend wird die Erfindung unter Bezugnahme auf die beigefügten Zeichnungen näher erläutert.

Es zeigen:
- **Fig.1**: Eine perspektivische Darstellung eines Bürstenmoduls;
- **Fig.2**: eine Vorderansicht des Bürstenmoduls vor einer Montage des Bürstenmoduls;
- **Fig. 3**: die Vorderansicht des Bürstenmoduls nach der Montage des Bürstenmoduls:
- **Fig. 4**: eine perspektivische Darstellung des Bürstenmoduls nach der Montage des Bürstenmoduls.

Eine Zusammenschau der **Fig. 1** bis **4** zeigt ein Bürstenmodul 10 in verschiedenen Ansichten. Das Bürstenmodul 10 dient zur elektrischen Kontaktierung eines Schleifrings einer hier nicht dargestellten elektrischen Maschine und umfasst einen Bürstenhalter 11, eine Montagevorrichtung 12 und eine Bürste 13. Die Bürste 13 besteht im Wesentlichen aus einem Kohlenstoffmaterial und ist in den Bürstenhalter 11 eingesetzt und darin längsbeweglich gehaltert. Der Bürstenhalter 11 bildet eine Aufnahmehülse 14 für die Bürste 13 aus und umfasst eine Feder 15, die eine Andrucckraft in Richtung einer Längsachse 16 der Aufnahmehülse 14 auf die Bürste 13 ausübt, sodass die Bürste 13 mit der Andruckkraft gegen den hier nicht dargestellten Schleifring gedrückt werden kann.

Die Montagevorrichtung 12 ist als ein U-förmiger Blechwinkel 17 ausgebildet, der den Bürstenhalter 11 übergreift und seitlich abstehende Befestigungslaschen 18 zur Befestigung des Bürstenhalters 11 an einer hier nur schematisch dargestellten Montagefläche 19 aufweist. Die Montagefläche 19 wird von einem Träger 20 an der hier nicht dargestellten elektrischen Maschine ausgebildet. Der Träger 20 ist so positioniert, dass das Bürstenmodul 10 in der gewünschten Position an dem Schleifring montiert werden kann. In den Befestigungslaschen 18 sind jeweils Durchgangsöffnungen 21 ausgebildet, durch die jeweils hier nicht dargestellte Schrauben hindurch geführt und mit dem Träger 20 zur Montage des Bürstenmoduls an den Träger 20 verschraubt werden können. An dem Blechwinkel 17 sind weiter seitlich abstehende Positionierlaschen 22 ausgebildet, die zum Befestigen des Bürstenhalters 11 an parallelen Seitenflächen 23 des Trägers 20 dienen. Die Positionierlaschen 22 sind relativ zueinander parallel ausgebildet und so weit voneinander beabstandet, dass zwischen den Positionierlaschen 22 eine Klemmkraft auf die Seitenflächen 23 des Trägers 20 bewirkt werden kann. Dadurch wird es möglich, das Bürstenmodul 10 an dem Träger 20 vorzupositionieren.

Die **Fig. 1** und **2** zeigen das Bürstenmodul 10 vor einer abschließenden Montage an dem Träger 20, wobei sich die Bürste 13 hier in einer Rückhalteposition 24 in dem Bürstenhalter 11 befindet. Insbesondere ist in dem Bürstenhalter 11 eine Durchgrifföffnung 25 ausgebildet, in die eine Haltelasche 26, die an einer Befestigungslasche 18 ausgebildet ist, eingreift. Die Haltelasche 26 haltert die Bürste 13 dabei formschlüssig in der Rückhalteposition 24, wobei die Befestigungslasche 18 mit der Haltelasche 26 um einen Winkel α relativ zu der Montagefläche 19 geneigt ausgebildet ist. In der Bürste 13 ist eine Nut 27 ausgebildet, die an einem proximalen Ende 28 der Bürste 13 einen Absatz 29 ausbildet. Die Haltelasche 26 greift in die Nut 27 ein und verhindert durch die Anlage an dem Absatz 29 ein Herausschieben der Bürste 13 aus der Aufnahmehülse 14 durch die Feder 15.

Die **Fig. 3** und **4** zeigen das Bürstenmodul 10 nach einer Montage des Bürstenmoduls 10 auf dem Träger 20 durch Verschrauben mit dem Träger 20. Die Befestigungslaschen 18 sind hier in einer gemeinsamen Montageebene 30 mit der Montagefläche 19 angeordnet. Beim Verschrauben werden die Befestigungslaschen 18 um die jeweiligen Winkel α und β in Richtung der Montageebene 30 bzw. der Montagefläche 19 verbogen bzw. angenähert, bis diese plan an der Montagefläche 19 anliegen. Insbesondere beim Verschwenken der Befestigungslasche 18 mit der Haltelasche 26 wird die Haltelasche 26 aus der Nut 27 so weit herausbewegt, dass der Absatz 29 freigegeben wird. Die Bürste 13 kann nun mittels der Feder 15 in die in **Fig. 4** gezeigte Kontaktposition 31 bzw. die am Verschleißende der Bürste 13 erreichte Position bewegt werden. Um ein Herausfallen der Bürste 13 aus der Aufnahmehülse 14 zu verhindern, ist an einem distalen Ende 32 der Aufnahmehülse 14 eine Führungslasche 33 ausgebildet, die in die Nut 27 eingreift und an der der Absatz 29 zur Anlage gelangen kann. Die Führungslasche verhindert im Wesentlichen ein Herausfallen der Bürste 13 aus der Aufnahmehülse 14.

Um ein Verschwenken der Befestigungslasche 18 mit der Haltelasche 26 um den Winkel α in der gewünschten Weise sicherzustellen, ist in einer Biegekante 34 am Blechwinkel 17 ein Langloch 35 ausgebildet, sodass eine definierte Schwenkbewegung an der Biegekante 34 möglich wird. Weiter dient die Durchgrifföffnung 25 in der Aufnahmehülse 14 zur genauen Positionierung des Bürstenhalters 11 in dem Blechwinkel 17. So ist an dem Blechwinkel 17 eine Positionierlasche 36 ausgebildet, die in die Durchgrifföffnung 25 eingreift, ohne jedoch mit der Bürste 13 in Kontakt zu gelangen. Die Positionierlasche 36 legt so eine Position des Bürstenhalters 11 in Richtung der Längsachse 16 relativ zu dem Blechwinkel 17 fest.

## Patentansprüche

1. Bürstenmodul (10) für eine elektrische Maschine, insbesondere Elektromotor, wobei das Bürstenmodul zumindest eine Bürste (13) zur elektrischen Kontaktierung eines Schleifrings der Maschine aufweist, wobei das Bürstenmodul eine Montagevorrichtung (12) und einen Bürstenhalter (11) zur Aufnahme und Halterung der Bürste aufweist, wobei die Montagevorrichtung als ein U-förmiger Blechwinkel (17) ausgebildet ist, der den Bürstenhalter übergreift, wobei der Blechwinkel seitlich abstehende Befestigungslaschen (18) zur Befestigung des Bürstenhalters an einer Montagefläche (19) aufweist,
**dadurch gekennzeichnet,**
**dass** in dem Bürstenhalter eine Durchgrifföffnung (25) ausgebildet ist, wobei in die Durchgrifföffnung eine an einer Befestigungslasche des Blechwinkels ausgebildete Haltelasche (26) eingreift und die Bürste in einer Rückhalteposition (24) in dem Bürstenhalter formschlüssig haltert, wobei die Befestigungslasche mit der Haltelasche relativ zu der Montagefläche des Bürstenhalters um einen Winkel α geneigt ausgebildet ist, wobei die Befestigungslasche (18) zur Anlage an der Montagefläche (19) um den Winkel α neigbar ausgebildet ist, wobei bei einer Neigung um den Winkel α die Haltelasche (26) die Bürste (13) freigibt und die Bürste in eine Kontaktposition (31) bewegbar ist.

2. Bürstenmodul nach Anspruch 1,
**dadurch gekennzeichnet,**
**dass** der Winkel α 5° bis 50° beträgt.

3. Bürstenmodul nach Anspruch 1 oder 2,
**dadurch gekennzeichnet,**
**dass** in den Befestigungslaschen (18) jeweils Durchgangsöffnungen (21) für eine Schraube ausgebildet sind.

4. Bürstenmodul nach einem der vorangehenden Ansprüche,
**dadurch gekennzeichnet,**
**dass** die Befestigungslasche (18), die die Haltelasche (26) aufweist, mit dem U-förmigen Blechwinkel (17) über ein biegbares Scharnier verbunden ist.

5. Bürstenmodul nach Anspruch 4,
**dadurch gekennzeichnet,**
**dass** das Scharnier durch eine Materialschwächung in einer Biegekante (34) am Blechwinkel (17) ausgebildet ist.

6. Bürstenmodul nach einem der vorangehenden Ansprüche,
**dadurch gekennzeichnet,**
**dass** der Bürstenhalter (11) eine Aufnahmehülse (14), in dem die Bürste (13) längsverschieblich gehaltert ist, und eine Federeinrichtung (15) aufweist, wobei die Federeinrichtung so ausgebildet ist, dass sie eine Andruckkraft in Richtung einer Längsachse (16) der Aufnahmehülse auf die Bürste ausübt, wobei die Durchgrifföffnung (25) in der Aufnahmehülse ausgebildet ist.

7. Bürstenmodul nach einem der vorangehenden Ansprüche,
**dadurch gekennzeichnet,**
**dass** die Bürste (13) mit einer in Richtung einer Längsachse (16) der Bürste verlaufenden Nut (27) ausgebildet ist, in die die Haltelasche (26) eingreift, wobei die Nut an einem proximalen Ende (28) der Bürste einen Absatz (29) ausbildet, wobei die Haltelasche zusammen mit dem Absatz einen hinteren Anschlag für die Bürste ausbildet.

8. Bürstenmodul nach Anspruch 7,
**dadurch gekennzeichnet,**
**dass** an einem distalen Ende (32) des Bürstenhalters (11) eine Führungslasche (33) ausgebildet ist, die in die Nut (27) eingreift, wobei die Führungslasche zusammen mit dem Absatz (29) einen vorderen Anschlag für die Bürste (13) ausbildet.

9. Bürstenmodul nach einem der vorangehenden Ansprüche,
**dadurch gekennzeichnet,**
**dass** der Bürstenhalter (11) eine Positionierausnehmung aufweist, in die eine von dem Blechwinkel ausgebildete Positionierlasche (36) eingreift.

10. Bürstenmodul nach Anspruch 9,
**dadurch gekennzeichnet,**
**dass** die Positionierausnehmung von der Durchgrifföffnung (25) ausgebildet ist.

11. Bürstenmodul nach einem der vorangehenden Ansprüche,
**dadurch gekennzeichnet,**
**dass** der Blechwinkel (17) seitlich abstehende, relativ zueinander parallel angeordnete Positionierlaschen (22) zum Befestigen des Bürstenhalters an parallelen Seitenflächen (23) eines die Montagefläche (19) ausbildenden Trägers (20) aufweist.

12. Bürstenmodul nach einem der vorangehenden Ansprüche,
**dadurch gekennzeichnet,**
**dass** der Bürstenhalter (11) aus Blech ausgebildet ist.

13. Elektrische Maschine, insbesondere Elektromotor,
**dadurch gekennzeichnet,**
**dass** die elektrische Maschine ein Bürstenmodul (10) nach einem der vorangehenden Ansprüche aufweist.

14. Verfahren zur Montage eines Bürstenmoduls (10) an einer elektrischen Maschine, insbesondere Elektromotor, wobei mit zumindest einer Bürste (13) des Bürstenmoduls eine elektrischen Kontaktierung eines Schleifrings der Maschine erfolgt, wobei die Bürste in einem Bürstenhalter (11) des Bürstenmoduls aufgenommen und gehaltert wird, wobei eine Montagevorrichtung (12) des Bürstenmoduls als ein U-förmiger Blechwinkel (17) ausgebildet wird, der den Bürstenhalter übergreift, wobei der Blechwinkel mit seitlich abstehenden Befestigungslaschen (18) ausgebildet wird, wobei der Bürstenhalter an einer Montagefläche (19) mittels der Befestigungslaschen befestigt wird, **dadurch gekennzeichnet,**
**dass** in dem Bürstenhalter eine Durchgrifföffnung (25) ausgebildet wird, wobei in die Durchgrifföffnung eine an einer Befestigungslasche des Blechwinkels ausgebildete Haltelasche (26) eingreift und die Bürste in einer Rückhalteposition (24) in dem Bürstenhalter formschlüssig haltert, wobei die Befestigungslasche mit der Haltelasche relativ zu der Montagefläche des Bürstenhalters um einen Winkel α geneigt ausgebildet wird, wobei die Befestigungslasche (18) um den Winkel α geneigt und zur Anlage an der Montagefläche (19) gebracht wird, wobei bei der Neigung um den Winkel α die Haltelasche (26) die Bürste (13) freigibt und die Bürste in eine Kontaktposition (31) bewegt wird.

## Claims

1. A brush module (10) for an electric machine, in particular an electric motor, the brush module having at least a brush (13) for forming an electric contact with a slip ring of the machine, the brush module having a mounting device (12) and a brush holder (11) for accommodating and holding the brush, the mounting device being realized as a U-shaped sheet-metal bracket (17) which engages over the brush holder, the sheet-metal bracket having laterally protruding fastening tabs (18) for fastening the brush holder to a mounting surface (19),
**characterized in that**
an access opening (25) is formed in the brush holder, a retaining tab (26), which is formed on a fastening tab of the sheet-metal bracket, engaging in the access opening and holding the brush in the brush holder in a retaining position (24) in a form-fitting manner, the fastening tab having the retaining tab being inclined at an angle α relative to the mounting surface of the brush holder, the fastening tab (18) being inclinable at angle α for coming into contact with the mounting surface (19), the retaining tab (26) releasing the brush (13) and the brush being moveable into a contact position (31) at an inclination by angle α.

2. The brush module according to claim 1,
**characterized in that**
angle α is 5° to 50°.

3. The brush module according to claim 1 or 2,
**characterized in that**
passages (21) for a screw are formed in each of the fastening tabs (18).

4. The brush module according to any one of the preceding claims,
**characterized in that**
the fastening tab (18) having the retaining tab (26) is connected to the U-shaped sheet-metal bracket (17) via a bendable hinge.

5. The brush module according to claim 4,
**characterized in that**
the hinge is realized by a material weakening in a bending edge (34) on the sheet-metal bracket (17).

6. The brush module according to any one of the preceding claims,
**characterized in that**
the brush holder (11) has a receiving sleeve (14), in which the brush (13) is held so as to be displaceable in the longitudinal direction, and a spring device (15), the spring device being realized such that it exerts a contact pressure on the brush in the direction of a longitudinal axis (16) of the receiving sleeve, the access opening (25) being formed in the receiving sleeve.

7. The brush module according to any one of the preceding claims,
**characterized in that**
the brush (13) is realized having a groove (27) which extends in the direction of a longitudinal axis (16) of the brush and in which the retaining tab (26) engages, the groove forming a step (29) on a proximal end (28) of the brush, the retaining tab and the step together forming a rear stop for the brush.

8. The brush module according to claim 7,
**characterized in that**
a guiding tab (33) which engages in the groove (27) is formed on a distal end (32) of the brush holder (11), the guiding tab and the step (29) together forming a front stop for the brush (13).

9. The brush module according to any one of the preceding claims,
**characterized in that**
the brush holder (11) has a positioning recess in which a positioning tab (36) formed by the sheet-metal bracket engages.

10. The brush module according to claim 9,
**characterized in that**
the positioning recess is realized by the access opening (25).

11. The brush module according to any one of the preceding claims,
**characterized in that**
the sheet-metal bracket (17) has laterally protruding positioning tabs (22), which are disposed parallel to each other, for fastening the brush holder on parallel lateral surfaces (23) of a carrier (20) realizing the mounting surface (19).

12. The brush module according to any one of the preceding claims,
**characterized in that**
the brush holder (11) is made of sheet metal.

13. An electric machine, in particular an electric motor,
**characterized in that**
the electric machine has a brush module (10) according to any one of the preceding claims.

14. A method for mounting a brush module (10) on an electric machine, in particular an electric motor, at least a brush (13) of the brush module forming an electric contact with a slip ring of the machine, the brush being accommodated and held in a brush holder (11) of the brush module, a mounting device (12) of the brush module being realized as a U-shaped sheet-metal bracket (17) which engages over the brush holder, the sheet-metal bracket being realized having laterally protruding fastening tabs (18), the brush holder being fastened to a mounting surface (19) by means of the fastening tabs, **characterized in that**
an access opening (25) is formed in the brush holder, a retaining tab (26), which is formed on a fastening tab of the sheet-metal bracket, engaging in the access opening and holding the brush in the brush holder in a retaining position (24) in a form-fitting manner, the fastening tab having the retaining tab being inclined at an angle α relative to the mounting surface of the brush holder, the fastening tab (18) being inclined at angle α and coming into contact with the mounting surface (19), the retaining tab (26) releasing the brush (13) and the brush being moved into a contact position (31) at the inclination by angle α.

## Revendications

1. Module de balai (10) pour une machine électrique, notamment un moteur électrique, le module de balai ayant au moins un balai (13) pour la mise en contact électrique avec une bague collectrice de la machine, le module de balai ayant un dispositif de montage (12) et un porte-balai (11) pour loger et retenir le balai, le dispositif de montage étant réalisé comme cornière en tôle (17) en forme de U qui vient en prise sur le porte-balai, la cornière en tôle ayant des pattes de fixation (18) qui font saillie latéralement pour fixer le porte-balai sur une surface de montage (19),
**caractérisé en ce**
**qu'**une ouverture de pénétration (25) est réalisée dans le porte-balai, une patte de retenue (26) réalisée sur une patte de fixation de la cornière en tôle venant en prise dans l'ouverture de pénétration et retenant le balai à engagement positif dans une position de retenue (24) dans le porte-balai, la patte de fixation ayant la patte de retenue étant réalisée de manière à être inclinée d'un angle α par rapport à la surface de montage du porte-balai, la patte de fixation (18) étant réalisée de manière à être inclinable de l'angle α pour venir en contact avec la surface de montage (19), la patte de retenue (26) débloquant le balai (13) et le balai étant mobile dans une position de contact (31) dans le cas d'une inclinaison de l'angle α.

2. Module de balai selon la revendication 1,
**caractérisé en ce que**
l'angle α est 5° à 50°.

3. Module de balai selon la revendication 1 ou 2,
**caractérisé en ce que**
des ouvertures de passage (21) pour une vis sont réalisées dans chaque patte de fixation (18).

4. Module de balai selon l'une quelconque des revendications précédentes,
**caractérisé en ce que**
la patte de fixation (18) ayant la patte de retenue (26) est reliée à la cornière en tôle (17) en forme de U via une charnière pliable.

5. Module de balai selon la revendication 4,
**caractérisé en ce que**
la charnière est réalisée par un affaiblissement de matériau dans un bord de pliage (34) sur la cornière en tôle (17).

6. Module de balai selon l'une quelconque des revendications précédentes,
**caractérisé en ce que**
le porte-balai (11) a un manchon de réception (14) dans lequel le balai (13) est retenu de manière à être déplaçable dans la direction longitudinale et un moyen de ressort (15), le moyen de ressort étant réalisé de manière qu'il exerce une force de pression sur le balai dans une direction d'un axe longitudinal (16) du manchon de réception, l'ouverture de pénétration (25) étant réalisée dans le manchon de réception.

7. Module de balai selon l'une quelconque des revendications précédentes,
**caractérisé en ce que**
le balai (13) étant réalisé avec une rainure (27) qui s'étend dans une direction d'un axe longitudinal (16) du balai et dans laquelle la patte de retenue (26) vient en prise, la rainure formant un épaulement (29) sur une extrémité proximale (28) du balai, la patte de retenue, conjointement avec l'épaulement, formant une butée arrière pour le balai.

8. Module de balai selon la revendication 7,
**caractérisé en ce**
**qu'**une patte de guidage (33) qui vient en prise avec la rainure (27) est formée sur une extrémité distale (32) du porte-balai (11), la patte de guidage, conjointement avec l'épaulement (29), formant une butée avant pour le balai (13).

9. Module de balai selon l'une quelconque des revendications précédentes,
**caractérisé en ce que**
le porte-balai (11) a un évidement de positionnement dans lequel une patte de positionnement (36) formée par la cornière en tôle vient en prise.

10. Module de balai selon la revendication 9,
**caractérisé en ce que**
l'évidement de positionnement est réalisé par l'ouverture de pénétration (25).

11. Module de balai selon l'une quelconque des revendications précédentes,
**caractérisé en ce que**
la cornière en tôle (17) a des pattes de positionnement (22) qui font saillie latéralement et sont disposées parallèlement l'une par rapport à l'autre pour fixer le porte-balai sur des surfaces latérales (23) parallèles d'un support (20) qui réalise la surface de montage (19).

12. Module de balai selon l'une quelconque des revendications précédentes,
**caractérisé en ce que**
le porte-balai (11) est en tôle.

13. Machine électrique, notamment un moteur électrique,
**caractérisé en ce que**
la machine électrique a un module de balai (10) selon l'une quelconque des revendications précédentes.

14. Procédé pour le montage d'un module de balai (10) sur une machine électrique, notamment un moteur électrique, au moins un balai (13) du module de balai étant mise en contact électrique avec une bague collectrice de la machine, le balai étant logé et retenu dans un porte-balai (11) du module de balai, un dispositif de montage (12) du module de balai étant réalisé comme cornière en tôle (17) en forme de U qui vient en prise sur le porte-balai, la cornière en tôle étant réalisée avec des pattes de fixation (18) qui font saillie latéralement, le porte-balai étant fixé sur une surface de montage (19) au moyen des pattes de fixation,
**caractérisé en ce**
**qu'**une ouverture de pénétration (25) est réalisée dans le porte-balai, une patte de retenue (26) réalisée sur une patte de fixation de la cornière en tôle venant en prise dans l'ouverture de pénétration et retenant le balai à engagement positif dans une position de retenue (24) dans le porte-balai, la patte de fixation ayant la patte de retenue étant réalisée de manière à être inclinée d'un angle α par rapport à la surface de montage du porte-balai, la patte de fixation (18) étant inclinée de l'angle α et venant en contact avec la surface de montage (19), la patte de retenue (26) débloquant le balai (13) et le balai étant mû dans une position de contact (31) dans le cas de l'inclinaison de l'angle α.
